# EUROPÄISCHE PATENTSCHRIFT

(11) **EP 2 261 098 B1**
(45) Veröffentlichungstag und Bekanntmachung des Hinweises auf die Patenterteilung: **30.11.2011**
(21) Anmeldenummer: 09162313.2
(22) Anmeldetag: 09.06.2009
(51) Int. Cl.: B61G 5/04

(54) **Übergangskupplung für Schienenfahrzeuge**
Transitional coupling for railway vehicles
Attelage de transition pour véhicules ferroviaires

(43) Veröffentlichungstag der Anmeldung: 15.12.2010
(73) Patentinhaber: Voith Patent GmbH, 89522 Heidenheim (DE)
(72) Erfinder: Schüler, Martin, 42929, Wermelskirchen (DE); Schleisieck, Hauke, 38114, Braunschweig (DE); Behrens, Dirk, 38820, Halberstadt (DE); Kobert, Siegfried, 31188, Holle (DE)
(74) Vertreter: Rupprecht, Kay

(56) Entgegenhaltungen:
- DE-A1- 3 829 483
- DE-A1- 19 725 244
- DE-B- 1 050 361

## Beschreibung

Die Erfindung betrifft eine Übergangskupplung gemäß dem Oberbegriff des unabhängigen Patentanspruches 1.

Hierbei handelt es sich um eine Übergangskupplung für Schienenfahrzeuge mit einer Mittelpufferkupplung der Willison-Bauart, die einen Kupplungskopf mit zwei stirnseitigen Kupplungsklauen und einem dazwischen angeordneten Kupplungsmaul aufweist, wobei ferner ein Zugkraftübertragungsteil vorgesehen ist zum Übertragen von Zugkräften zwischen der Übergangskupplung und einer mit der Übergangskupplung lösbar verbundenen Schraubenkupplung.

Insbesondere betrifft die Erfindung eine Übergangskupplung für Schienenfahrzeuge zum Kuppeln einer selbsttätigen Mittelpufferkupplung des Willison-Typs mit einer handbetätigbaren Schraubenkupplung, wobei die selbsttätige Mittelpufferkupplung im Bereich eines seitlich von starren Kupplungklauen eingefassten Kupplungsmauls ein Bauteil zur Zugkraftübertragung aufweist, welches an seinem kupplungsebenenseitigen Endbereich einen in einen Zughaken einer mit der selbsttätigen Mittelpufferkupplung zu verbindenden Schraubenkupplung einhängbaren Zugbügel aufweist.

Die Druckschrift DE 197 25 244 A1 betrifft eine unlösbar an einem Kupplungskopf einer automatischen Mittelpufferkupplung befestigte Übergangskupplung. Die aus diesem Stand der Technik bekannte Übergangskupplung weist einen Zughaken auf, damit die automatische Mittelpufferkupplung mit einer Schraubenkupplung verbunden werden kann.

Die Druckschrift DE 38 29 483 A1 betrifft eine weitere Übergangskupplung, bei welcher eine Schraubenspindel zum Einsatz kommt, welche einen Zugbügel mit einem Zugkraftübertragungsteil verbindet.

In der Druckschrift DE 398 976 A wird eine Übergangskupplung für Schienenfahrzeuge beschreiben, wobei die Übergangskupplung ausgelegt ist, einen mit einer selbsttätigen Klauenkupplung ausgestatteten Wagenkasten mit einem Wagenkasten zu verbinden, der mit einer Schraubenkupplung ausgerüstet ist. Zu diesem Zweck ist an dem Kupplungskopf der selbsttätigen Klauenkupplung eine Schraubenkupplung mit einem Zugbügel angebracht, der in den gegenüberliegenden Zughaken eines mit einer Schraubenkupplung ausgerüsteten Wagenkastens eingehängt werden kann. Demnach ist die aus diesem Stand der Technik bekannte Übergangskupplung ausgelegt, entweder mit einer Schraubenkupplung oder mit einer Klauenkupplung bzw. Mittelpufferkupplung der Willison-Bauart verbunden zu werden.

Um den Abstand zwischen den mit Hilfe einer Übergangskupplung miteinander verbundenen Wagenkästen variieren zu können, ist es aus dem Stand der Technik bereits bekannt, eine Schraubenspindel vorzusehen, welche den Zugbügel mit dem Kupplungskopf der selbsttätigen Klauenkupplung verbindet. Bei Betätigung der Schraubenspindel ist über einen gewissen Bereich der Abstand zwischen dem Zugbügel und der Stirnseite des mit der Übergangskupplung ausgerüsteten Wagenkastens einstellbar. Der Bereich, über den der Abstand zwischen dem Zugbügel und der Stirnseite des Wagenkastens einstellbar ist, wird durch den maximalen Spindelhub vorgegeben und beträgt - abhängig von der zum Einsatz kommenden Schraubenspindel - beispielsweise etwa 40 mm.

Aufgrund des in der Regel nur begrenzten Spindelhubes gestatten es die aus dem Stand der Technik bekannten Lösungen jedoch nicht, dass in einer gekuppelten Übergangskupplung ein Spiel beseitigt werden kann, so dass eine ruhige, stoßfreie Fahrt des Zugverbandes möglich ist. Andererseits muss in Fällen, in welchen ein mit einer Übergangskupplung ausgerüsteter Wagenkasten mit einem mit einer Schraubenkupplung ausgerüsteten Wagenkasten zu kuppeln ist, die Möglichkeit gegeben sein, beim Kuppeln der beiden Wagenkästen die Zughaken-Kupplung so zu spannen, dass die Seitenpuffer der zu verbindenden Wagenkästen fest gegeneinander stehen. Der herkömmliche Ansatz, bei welcher zum Einstellen des Abstandes zwischen dem Zugbügel und der Stirnseite des Wagenkastens eine Schraubenkupplung verwendet wird, eignet sich nicht oder nur bedingt, um zwei benachbarte Wagenkästen spielfrei zu verbinden, so dass die Seitenpuffer der miteinander zu verbindenden Wagenkästen eingepuffert und somit vorgespannt sind. Insbesondere versagt der herkömmliche Ansatz, wenn verschiedene Pufferlängen vorhanden sind, da dann eine relativ große Spannfläche erforderlich ist.

Die Aufgabe der vorliegenden Erfindung liegt darin, eine Übergangskupplung der eingangs genannten Art derart weiterzubilden, dass in einer zeitsparenden und möglichst einfachen Weise zwei benachbarte Wagenkästen wahlweise entweder so verbunden werden können, dass zwischen den Seitenpuffern der miteinander zu verbindenden Wagenkasten noch ein Abstand vorliegt (langgekuppelter Zustand), oder so verbunden werden können, dass die Wagenkästen spielfrei verbunden sind, wobei die Seitenpuffer der miteinander zu verbindenden Wagenkästen eingepuffert und somit vorgespannt sind (kurzgekuppelter Zustand).

Zur Lösung dieser Aufgabe wird erfindungsgemäß eine Übergangskupplung für Schienenfahrzeuge angegeben, welche eine Mittelpufferkupplung der Willison-Bauart aufweist, die einen Kupplungskopf mit zwei stirnseitigen Kupplungsklauen und einem dazwischen angeordneten Kupplungsmaul aufweist. Ferner ist ein Zugkraftübertragungsteil vorgesehen zum Übertragen von Zugkräften zwischen der Übergangskupplung und einer mit der Übergangskupplung lösbar verbundenen Schraubenkupplung. Der Kupplungskopf weist eine sich in Längsrichtung der Übergangskupplung erstreckende und in dem Kupplungsmaul mündende Ausnehmung auf, in welcher das Zugkraftübertragungsteil zwischen einer ersten kupplungsebenenseitigen Position und einer zweiten wagenkastenseitigen Position relativ zu den Kupplungsklauen versetzbar aufgenommen ist und an seinem kupplungsebenenseitigen Endbereich einen in einen Zughaken einer mit der Übergangskupplung zu verbindenden Schraubenkupplung einhängbaren Zugbügel aufweist. Um den Abstand zwischen dem Zugbügel und dem Zugkraftübertragungsteil einstellen zu können, ist ferner vorgesehen, dass der Zugbügel und das Zugkraftübertragungsteil miteinander über einen extern manipulierbaren Einstellbereich verbunden sind.

Die mit der erfindungsgemäßen Lösung erzielbaren Vorteile liegen auf der Hand. Durch das Vorsehen des in der zwischen den beiden seitlichen Kupplungsklauen vorgesehenen Ausnehmung aufgenommenen Zugkraftübertragungsteils, an dessen kupplungsebenenseitigen Endbereich ein in einen Zughaken einer Schraubenkupplung einhängbarer Zugbügel vorgesehen ist, besteht die Möglichkeit; dass die Übergangskupplung der Willison-Bauart mit einer herkömmlichen Schraubenkupplung verbunden werden kann. Dadurch, dass das Zugkraftübertragungsteil in der Ausnehmung zwischen den beiden seitlichen Kupplungsklauen wahlweise in einer ersten kupplungsebenenseitigen Position oder in einer zweiten wagenkastenseitigen Position vorliegen kann, ist es auf einfache Weise möglich, dass der am kupplungsebenenseitigen Endbereich des Zugkraftübertragungsteils vorgesehenen Zugbügel unterschiedliche Abstände zur Schwenkachse einnehmen kann, nämlich eine Stellung "lang", wenn das Zugkraftübertragungsteil in seiner kupplungsebenenseitigen Position vorliegt und zwischen den Seitenpuffern der miteinander zu verbindenden Wagenkästen ein Abstand vorliegen soll, oder eine Stellung "kurz", wenn das Zugkraftübertragungsteil in seiner zweiten wagenkastenseitigen Position vorliegt und die miteinander gekuppelten Wagenkästen einen kleinen Pufferabstand aufweisen sollen.

Um zu erreichen, dass die Wagenkästen auch spielfrei miteinander verbunden werden können, ist erfindungsgemäß vorgesehen, dass der Zugbügel und der kupplungsebenenseitige Endbereich des Zugkraftübertragungsteils miteinander mit Hilfe des extern manipulierbaren Einstellbereiches verbunden sind. Auf diese Weise ist der Abstand zwischen dem Zugbügel einerseits und dem Zugkraftübertragungsteil andererseits einstellbar. Dadurch wird die Möglichkeit gegeben, im kurzgekuppelten Zustand, d.h. dann, wenn das Zugkraftübertragungsteil in seiner wagenkastenseitigen Position vorliegt, den Abstand zwischen den Zugbügel und dem Zugkraftübertragungsteil zu reduzieren, so dass der am kupplungsebenenseitigen Endbereich des Zugkraftübertragungsteils angebrachte Zugbügel hinter die Pufferebene versetzt werden kann. Auf diese Weise können die Seitenpuffer der miteinander verbundenen Wagenkästen eingepuffert werden, so dass in einer einfach zu realisierenden Art eine spielfreie Verbindung erzielbar ist.

Dadurch, dass das Zugkraftübertragungsteil relativ zu den Kupplungsklauen des Kupplungskopfes zwischen der ersten kupplungsebenenseitigen Position und der zweiten wagenkastenseitigen Position versetzt werden kann, ist es nicht mehr erforderlich, zum Einstellen des kurzgekuppelten Zustandes den für das Einpuffern der Seitenpuffer erforderlichen Hub einzig und allein mit Hilfe des extern manipulierbaren Einstellbereiches zu überwinden. Vielmehr dient der extern manipulierbare Einstellbereich zwischen dem Zugbügel und dem kupplungsebenenseitigen Endbereich des Zugkraftübertragungsteils hauptsächlich dazu, den Abstand zwischen dem Zugbügel und dem Zugkraftübertragungsteil für das erforderliche Einpuffern der Seitenpuffer zu reduzieren, nachdem das Zugkraftübertragungsteil bereits in seiner zweiten wagenkastenseitigen Position versetzt wurde und somit der am kupplungsebenenseitigen Endbereich des Zugkraftübertragungsteils angebrachte Zughaken bereits in der Kupplungsebene vorliegt.

Vorteilhafte Weiterbildungen der erfindungsgemäßen Lösung sind in den abhängigen Ansprüchen angegeben.

So ist in einer bevorzugten Realisierung der erfindungsgemäßen Übergangskupplung vorgesehen, dass der extern manipulierbare Einstellbereich eine vorzugsweise manuell oder mit einem elektrischen Stellantrieb betätigbare Spindel mit einer Gewindestange aufweist, wobei die Gewindestange auf ihrer einen Seite ein rechtsdrehendes und auf ihrer anderen Seite ein linksdrehendes Rundgewinde aufweist und einerseits in eine erste Spindelmutter an dem Zugbügel und andererseits in eine zweite Spindelmutter an dem kupplungsebenenseitigen Endbereich des Zugkraftübertragungsteils eingreift. Hierbei handelt es sich um eine besonders leicht zu realisierende Lösung für die Ausbildung des extern manipulierbaren Einstellbereiches, mit welcher ein sicheres Verspannen der Seitenpuffer in der Gemischtkuppelstelle möglich ist. Der Spindelhub sollte dabei abhängig von den verwendeten Seitenpuffern sowie deren Federkennlinie gewählt werden und beträgt beispielsweise etwa 40 mm, so dass die Seitenpuffer je Seite um etwa 30 mm vorgespannt werden können. Selbstverständlich ist es aber auch denkbar, bei Bedarf einen größeren Spindelhub bzw. ein stärkeres Verspannen der Seitenpuffer vorzunehmen.

Bei der zuletzt genannten Ausführungsform, bei welcher der extern manipulierbare Einstellbereich in Gestalt einer Spindel ausgeführt ist, ist es bevorzugt, dass die erste Spindelmutter über einen vorzugsweise horizontal verlaufenden Bolzen gelenkig mit dem Zugbügel und die zweite Spindelmutter über einen vorzugsweise vertikal verlaufenden Bolzen gelenkig mit dem kupplungsebenenseitigen Endbereich des Zugkraftübertragungsteils verbunden ist. Auf diese Weise kann sichergestellt werden, dass der extern manipulierbare Einstellbereich zwischen dem Zugbügel und dem kupplungsebenenseitigen Endbereich des Zugkraftübertragungsteils bis zu einem gewissen Grad ein horizontales sowie vertikales Ausschwenken mitmacht, was insbesondere beim Verspannen der Wagenkästen im kurzgekuppelten Zustand oder auch im Fahrbetrieb beim langgekuppelten Zustand von Vorteil ist.

Wie bereits ausgeführt, ist das Zugkraftübertragungsteil in der zwischen den beiden seitlichen Kupplungsklauen des Kupplungskopfes ausgeführten Ausnehmung derart aufgenommen, dass das Zugkraftübertragungsteil wahlweise in einer ersten kupplungsebenenseitigen Position oder in einer zweiten wagenkastenseitigen Position versetzbar ist. Um die jeweiligen Positionen des Zugkraftübertragungsteils in einer besonders leicht zu realisierenden Weise einstellen zu können, ist in einer bevorzugten Weiterbildung der erfindungsgemäßen Übergangskupplung ein Einstellmechanismus vorgesehen, welcher einen Bolzen aufweist, der durch eine vorzugsweise im wagenkastenseitigen Endbereich des Zugkraftübertragungsteils vorgesehene Öffnung läuft. Beidseitig der Öffnung ist an dem Bolzen jeweils ein Anschlagelement befestigt. Hierbei ist es von Vorteil, die beiden Anschlagelemente im Wesentlichen identisch auszuführen. Die an dem Bolzen beidseitig der Öffnung befestigten Anschlagelemente sind derart ausgebildet, dass sie sich sowohl in er ersten als auch in der zweiten Position des Zugkraftübertragungsteils an dem Kupplungskopf abstützen.

Das Abstützen der jeweiligen Anschlagelemente an dem Kupplungskopf kann beispielsweise dadurch realisiert werden, das der Kupplungskopf für jedes Anschlagelement eine Anschlagfläche aufweist. Im Einzelnen ist es denkbar, dass jedes Anschlagelement eine der ersten Position des Zugkraftübertragungsteils zugeordnete erste Anschlagfläche sowie eine der zweiten Position des Zugkraftübertragungsteils zugeordnete zweite Anschlagfläche aufweist, wobei sich zum Einstellen der ersten Position des Zugkraftübertragungsteils die ersten Anschlagflächen der Anschlagelemente an der zugehörigen Anschlagfläche des Kupplungskopfes abstützten und einen Anschlag bilden. Zum Einstellen der zweiten Position des Zugkraftübertragungsteils stützen sich die zweiten Anschlagflächen der Anschlagelemente an den entsprechenden Anschlagflächen des Kupplungskopfes ab und bilden ebenfalls einen Anschlag.

Die Anschlagflächen des Kupplungskopfes zeigen in vorteilhafter Weise in Richtung des Wagenkastens, an welchem die Übergangskupplung befestigt ist. Auf diese Weise ist es möglich, dass beim Übertragen von zwischen der Übergangskupplung und einer mit der Übergangskupplung lösbar verbundenen Schraubenkupplung der Kraftfluss über das Zugkraftübertragungsteil, den Bolzen und die an dem Bolzen befestigten Anschlagelemente läuft, wobei die Zugkräfte anschließend in die Anschlagflächen des Kupplungskopfes eingeleitet werden.

Um das Versetzen des Zugkraftübertragungsteils relativ zu den Kupplungsklauen zu erleichtern, ist vorzugsweise eine Führung vorgesehen. Diese Führung kann in einer bevorzugten Ausführungsform der erfindungsgemäßen Übergangskupplung dadurch realisiert werden, dass der Kupplungskopf beidseitig in seinen die Ausnehmung begrenzenden Seitenwänden jeweils ein sich in Längsrichtung der Übergangskupplung erstreckendes Langloch aufweist, in denen jeweils einer der beiden Endbereiche des zum Einstellmechanismus gehörenden Bolzens aufgenommen ist.

Denkbar hierbei ist es ferner, dass das Zugkraftübertragungsteil zusammen mit dem daran befestigten Zugbügel um den Bolzen in einer vertikalen Ebene aus der Ausnehmung heraus schwenkbar ist. Dies ermöglicht es, dass die erfindungsgemäße Übergangskupplung nicht nur mit einer Schraubenkupplung, sondern auch mit einem Kupplungskopf des Willison-Typs verbunden werden kann.

In einer bevorzugten Realisierung des Einstellmechanismus ist vorgesehen, dass der durch die im Zugkraftübertragungsteil vorgesehene Öffnung laufende Bolzen zusammen mit den beidseitig daran befestigten Anschlagelementen um eine durch den Bolzen definierte Horizontalachse drehbar ist. Zum Einstellen der ersten Position des Zugkraftübertragungsteils kann dabei der durch die Öffnung laufende Bolzen zusammen mit den beidseitig daran befestigten Anschlagelementen so gedreht werden, dass die ersten Anschlagflächen der Anschlagelemente in Richtung der zugeordneten Anschlagflächen des Kupplungskopfes zeigen. Andererseits kann zum Einstellen der zweiten Position des Zugkraftübertragungsteils der durch die Öffnung laufende Bolzen zusammen mit den beidseitig daran befestigten Anschlagelementen so gedreht werden, dass die zweiten Anschlagflächen der Anschlagelemente in Richtung der zugeordneten Anschlagflächen des Kupplungskopfes zeigen. Hierbei handelt es sich um eine leicht zu realisierende aber dennoch effektive Möglichkeit, wie der Einstellmechanismus ausgeführt sein kann, um das Zugkraftübertragungsteil zwischen der kupplungsebenenseitigen Position und der wagenkastenseitigen Position versetzbar auszuführen.

Beispielsweise ist es denkbar, dass die Anschlagelemente eine im Wesentlichen L-förmige Formgebung aufweisen, wobei der durch die im Zugkraftübertragungsteil vorgesehene Öffnung laufende Bolzen jeweils am oberen Endbereich eines ersten Schenkels der L-förmigen Anschlagelemente angreift. Dabei können die zweiten Anschlagflächen der Anschlagelemente einer Stirnfläche des ersten Schenkels und die ersten Anschlagflächen der Anschlagelemente einer Stirnfläche des zweiten Schenkels der L-förmigen Anschlagelemente entsprechen.

Alternativ hierzu ist es gleichwohl denkbar, wenn die Anschlagelemente beispielsweise jeweils eine im Wesentlichen I-förmige Formgebung aufweisen, wobei der durch die im Zugkraftübertragungsteil vorgesehene Öffnung laufende Bolzen jeweils am oberen Endbereich der im Wesentlichen I-förmigen Anschlagelemente angreift. Hierbei können die zweiten Anschlagflächen einer Seitenfläche der I-förmigen Anschlagelemente und die ersten Anschlagflächen einer Stirnfläche der I-förmigen Anschlagelemente entsprechen.

Grundsätzlich ist es erforderlich, dass in der ersten Position des Zugkraftübertragungsteils der Abstand zwischen den ersten Anschlagflächen der Anschlagelemente und dem Endbereich des Zugkraftübertragungsteils kleiner ist als der Abstand zwischen den zweiten Anschlagflächen der Anschlagelemente und dem Endbereich des Zugkraftübertragungsteils, wenn das Zugkraftübertragungsteil in seiner zweiten Position vorliegt. Wie bereits zuvor ausgeführt, ist dies beispielsweise dadurch realisierbar, indem für die Anschlagelemente eine im Wesentlichen L-förmige oder eine im Wesentlichen I-förmige Formgebung gewählt wird. Selbstverständlich kommen für die Anschlagelemente aber auch andere Ausführungen in Frage.

Um die Montage des bei der erfindungsgemäßen Übergangskupplung zum Einsatz kommenden Einstellmechanismus zu vereinfachen, ist in einer bevorzugten Ausführungsform der erfindungsgemäßen Lösung vorgesehen, dass die vorzugsweise im wagenkastenseitigen Endbereich des Zugkraftübertragungsteils vorgesehene Öffnung als Ausnehmung ausgeführt ist, welche eine Kontur aufweist, die es gestattet, das der Bolzen mit den beiden daran befestigten Anschlagelementen in der Öffnung eingesetzt werden kann.

Andererseits ist es im Hinblick auf das Verstellen des Zugkraftübertragungsteils von seiner ersten Position in seine zweite Position (und umgekehrt) von Vorteil, wenn an zumindest einem Anschlagelement eine Betätigungseinrichtung, insbesondere ein manuell betätigbarer Griff, vorgesehen ist, um die Anschlagelemente um die durch den Bolzen vorgesehene Drehachse entsprechend zu verdrehen.

Schließlich ist es bevorzugt, wenn der Einstellmechanismus ferner zumindest eine Zugfeder aufweist, welche an dem Kupplungskopf einerseits und an einem der Anschlagelemente andererseits derart angreift, dass das Anschlagelement gegen die Anschlagflächen des Kupplungskopfes vorgespannt wird.

Im Folgenden wird eine Ausführungsform der erfindungsgemäßen Übergangskupplung anhand der beiliegenden Zeichnungen beschrieben.

Es zeigen:
- Fig. 1: eine perspektivische, teilgeschnittene Ansicht auf die Oberseite einer beispielhaften Ausführungsform der erfindungsgemäßen Übergangskupp- lung, welche mit einer Schraubenkupplung derart verbunden ist, dass zwischen den Seitenpuffern der miteinander verbundenen Wagenkästen ein Abstand vorliegt (langgekuppelter Zustand);
- Fig. 2: eine perspektivische, teilgeschnittene Ansicht auf die Unterseite der in Fig. 1 gezeigten beispielhaften Ausführungsform der erfindungsgemäßen Übergangskupplung, welche im langgekuppelten Zustand vorliegt;
- Fig. 3: eine perspektivische, teilgeschnittene Ansicht auf die Oberseite der bei- spielhaften Ausführungsform der erfindungsgemäßen Übergangskupp- lung, welche mit einer Schraubenkupplung verbunden ist, wobei die Sei- tenpuffer der miteinander verbundenen Wagenkästen eingepuffert und somit vorgespannt sind (kurzgekuppelter Zustand);
- Fig. 4: eine perspektivische, teilgeschnittene Ansicht auf die Unterseite der in Fig. 3 gezeigten beispielhaften Ausführungsform der erfindungsgemäßen Übergangskupplung, welche im kurzgekuppelten Zustand vorliegt;
- Fig. 5: eine perspektivische, teilgeschnittene Detailansicht des Einstellmecha- nismus der in Fig. 1 gezeigten beispielhaften Ausführungsform der erfin- dungsgemäßen Übergangskupplung, welche im langgekuppelten Zustand vorliegt;
- Fig. 6: eine perspektivische, teilgeschnittene Detailansicht des Einstellmecha- nismus der in Fig. 3 gezeigten beispielhaften Ausführungsform der erfin- dungsgemäßen Übergangskupplung, welche im kurzgekuppelten Zustand vorliegt;
- Fig. 7: eine perspektivische Seitenansicht auf die in Fig. 1 gezeigte beispielhaf- te Ausführungsform der erfindungsgemäßen Übergangskupplung, welche im langgekuppelten Zustand vorliegt;
- Fig. 8: eine Draufsicht auf die Unterseite der in Fig. 7 gezeigten beispielhaften Ausführungsform der erfindungsgemäßen Übergangskupplung, welche im langgekuppelten Zustand vorliegt; und
- Fig. 9: eine weitere perspektivische Detailansicht des Einstellmechanismus einer beispielhaften Übergangskupplung gemäß der vorliegenden Erfindung.

Nachfolgend wird unter Bezugnahme auf die Darstellungen in den beiliegenden Zeichnungen eine beispielhafte Ausführungsform einer Übergangskupplung 100 gemäß der vorliegenden Erfindung beschrieben. Hierbei ist in den Figuren 7 und 8 die Übergangskupplung 100 einzeln dargestellt. In den Figuren 1 und 2 ist die Übergangskupplung 100 jeweils in einem Zustand gezeigt, in welchem sie mit einer Schraubenkupplung 80 eines benachbarten Wagenkastens verbunden ist, wobei zwischen den Seitenpuffern 60, 61 der miteinander verbundenen Wagenkästen ein Abstand vorliegt (= langgekuppelter Zustand). Im Unterschied hierzu ist in den Figuren 3 und 4 die Übergangskupplung 100 in einem Zustand gezeigt, in welchem sie mit der Schraubenkupplung 80 des benachbarten Wagenkastens in einem kurzgekuppelten Zustand verbunden ist, wobei die Seitenpuffer 60, 61 der miteinander verbundenen Wagenkästen eingepuffert und somit vorgespannt sind.

In den Figuren 1 bis 4 ist ein nicht explizit dargestellter Wagenkasten mit einer Ausführungsform der erfindungsgemäßen Übergangskupplung 100 sowie zwei Seitenpuffern 60 ausgerüstet. Dieser Wagenkasten ist mit einem benachbarten Wagenkasten verbunden, welcher ebenfalls zwei Seitenpuffer 61 sowie eine mit einem Zughaken 81 ausgerüstete Schraubenkupplung 80 aufweist. Zu der Übergangskupplung 100 gehört ein Kupplungskopf 10 der Willison-Bauart mit einer starren, hakenartigen Kupplungsklaue 11 und einer prismatischen, starren Kupplungsklaue 12. Diese beiden seitlichen Kupplungsklauen 11, 12 fassen ein Kupplungsmaul 13 ein. Zur Ausgestaltung zu einer Starrkupplung kann der Kupplungskopf 10 in seinem unteren Bereich einerseits ein übliches Kupplungshorn und andererseits eine mit diesem zusammenwirkende Schürze aufweisen. Zwischen dem Kupplungshorn und der Schürze können nicht dargestellte, selbsttätige Leitungskupplungen üblicher Bauart zum selbsttätigen Kuppeln von Luft- und/oder elektrischen Leitungen vorgesehen sein. In den Bereich des Kupplungsmauls 13 kann ein seitlich neben der Kupplungsklaue 12 angeordneter Riegel und ein neben diesem befindlicher Taster ragen, die beide einem üblichen, nicht weiter dargestellten Riegelgetriebe zugehören. Insoweit entspricht der Kupplungskopf 10 dem Kupplungskopf einer üblichen Willison-Kupplung.

Wie es insbesondere der Darstellung in Fig. 8 entnommen werden kann, weist der Kupplungskopf 10 ferner eine Ausnehmung 14 auf, welche sich in Längsrichtung L der Übergangskupplung 100 erstreckt und in dem Kupplungsmaul 13 mündet. In dieser Ausnehmung 14 ist ein Zugkraftübertragungsteil 50 aufgenommen. Das Zugkraftübertragungsteil 50 weist an seinem kupplungsebenenseitigen Endbereich einen in den Zughaken 81 einer mit der Übergangskupplung 100 zu verbindenden Schraubenkupplung 80 einhängbaren Zugbügel 51 auf.

Im Einzelnen, und wie es insbesondere den Figuren 1 bis 4 sowie der Fig. 8 entnommen werden kann, ist der Zugbügel 51 mit dem kupplungsebenenseitigen Endbereich des Zugkraftübertragungsteils 50 über einen extern manipulierbaren Einstellbereich verbunden. Dieser extern manipulierbare Einstellbereich ist bei der dargestellten Ausführungsform der erfindungsgemäßen Übergangskupplung 100 in Gestalt einer manuell betätigbaren Spindel ausgeführt, welche eine Gewindestange 52 aufweist, die auf ihrer einen Seite ein rechtsdrehendes und auf ihrer anderen Seite ein linksdrehendes Rundgewinde auf ist. Die Gewindestange 52 der Spindel greift einerseits in eine erste Spindelmutter 54 an dem Zugbügel 51 und andererseits in eine zweite Spindelmutter 55 an dem kupplungsseitigen Endbereich des Zugkraftübertragungsteils 50 ein.

Wie es insbesondere den Darstellungen in den Figuren 2 und 4 entnommen werden kann, ist die erste Spindelmutter 54 über einen horizontal verlaufenden Bolzen 56 gelenkig mit dem Zugbügel 51 verbunden, während die zweite Spindelmutter 55 über einen vertikal verlaufenden Bolzen 57 mit dem Endbereich des Zugkraftübertragungsteils 50 verbunden ist. Auf diese Weise ist sichergestellt, dass sich der Zugbügel 51 relativ zu dem kupplungsebenenseitigen Endbereich des Zugkraftübertragungsteils 50 in horizontaler und vertikaler Richtung ausschwenken lässt.

Die zwischen dem Zugbügel 51 und dem kupplungsebenenseitigen Endbereich des Zugkraftübertragungsteils 50 vorgesehene Spindel weist einen Handgriff 53 zur Betätigung der Spindel auf. Demnach kann bei Betätigung der Spindel der Abstand zwischen dem Zugbügel 51 und dem Zugkraftübertragungsteil 50 eingestellt werden.

Das Zugkraftübertragungsteil 50 ist in der im Kupplungskopf 10 ausgebildeten Ausnehmung 14 derart aufgenommen, dass es zwischen einer ersten kupplungsebenenseitigen Position (vgl. Figuren 1 und 2) und einer zweiten wagenkastenseitigen Position (vgl. Figuren 3 und 4) versetzbar ist. Zum Einstellen der ersten bzw. zweiten Position des Zugkraftübertragungsteils 50 kommt ein Einstellmechanismus zum Einsatz, welcher nachfolgend im Einzelnen beschrieben wird.

Wie es insbesondere der Darstellung in Fig. 9 entnommen werden kann, weist der Einstellmechanismus einen Bolzen 41 auf, der durch eine vorzugsweise im wagenkastenseitigen Endbereich des Zugkraftübertragungsteils 50 vorgesehene Öffnung 40 läuft. Beidseitig der Öffnung 40 sind an dem Bolzen 41 jeweils ein Anschlagelement 42, 43 befestigt. Bei der dargestellten Ausführungsform des Einstellmechanismus sind die Anschlagelemente 42, 43 im Wesentlichen identisch ausgeführt. Das Anschlagelement 42 unterscheidet sich von dem Anschlagelement 43 einzig und allein dadurch, dass an dem Anschlagelement 42 eine Betätigungseinrichtung 44 in Gestalt eines manuell betätigbaren Griffes vorgesehen ist. Dieser Griff 44 dient dazu, die Anschlagelemente 42, 43, welche mit dem Bolzen 41 fest verbunden sind, um die durch den Bolzen 41 vorgegebenen Drehachse zu verdrehen.

Die Anschlagelemente 42, 43, welche bei der dargestellten beispielhaften Ausführungsform der erfindungsgemäßen Übergangskupplung 100 in Gestalt von im Wesentlichen L-förmigen Anschlagelementen ausgeführt sind (vgl. Fig. 9) weisen jeweils eine erste Anschlagfläche 42a, 43a sowie eine zweite Anschlagfläche 42b, 43b auf. Im Einzelnen entspricht die erste Anschlagfläche 42a, 43a einer Seitenfläche des ersten Schenkels der in Fig. 9 dargestellte L-förmigen Anschlagelemente 42. Die zweite Anschlagfläche 42b, 43b entspricht einer Seitenfläche des zweiten Schenkels der L-förmigen Anschlagelemente 42, 43. Wie es der Darstellung in Fig. 9 insbesondere entnommen werden kann, greift bei der dargestellten Ausführungsform des Einstellmechanismus der durch die im wagenkastenseitigen Endbereich des Zugkraftübertragungselements 50 vorgesehene Öffnung 40 laufende Bolzen 41 am oberen Endbereich des ersten Schenkels der L-förmigen Anschlagelemente 42, 43 an.

Insbesondere den Figuren 5 und 6, welche jeweils eine Detailansicht eines in den Figuren 1 und 3 gezeigten Bereiches darstellen, sowie der Fig. 8 ist zu entnehmen, dass der Kupplungskopf 10 für jedes Anschlagelement 42, 43 eine entsprechende Anschlagfläche 16, 17 aufweist. Andererseits weist jedes Anschlagelement 42, 43 eine der ersten Position des Zugkraftübertragungsteils 50 zugeordnete erste Anschlagfläche 42a, 43a sowie eine der zweiten Position des Zugkraftübertragungsteils 50 zugeordnete zweite Anschlagfläche 42b, 43b auf. Zum Einstellen der ersten Position des Zugkraftübertragungsteils 50 stützen sich die ersten Anschlagflächen 42a, 43a der Anschlagelemente 42, 43 an den entsprechenden Anschlagflächen 16, 17 des Kupplungskopfes 10 ab und bilden einen entsprechenden Anschlag. An diese Anschlagflächen 16, 17 des Kupplungskopfes 10 stützen sich andererseits die zweiten Anschlagflächen 42b, 43b der Anschlagelemente 42, 43 ab und bilden ebenfalls einen Anschlag, wenn die zweite Position des Zugkraftübertragungsteils 50 eingestellt wird. Im Einzelnen, und wie es insbesondere der Darstellung in Fig. 8 entnommen werden kann, zeigen die jeweiligen Anschlagflächen 16, 17 des Kupplungskopfes 10 in Richtung des (nicht dargestellten) Wagenkastens, also von der Kupplungsebene weg. Ist die Übergangskupplung 100 mit einer Schraubenkupplung 80 verbunden, wie es beispielsweise in den Figuren 1 bis 4 dargestellt ist, und werden dabei Zugkräfte zwischen den miteinander verbundenen Wagenkästen übertragen, so laufen diese Zugkräfte über das Zugkraftübertragungsteil 50, den Bolzen 41 und die Anschlagelemente 42, 43 und werden anschließend in die Anschlagflächen 16, 17 des Kupplungskopfes 10 eingeleitet.

Die Anschlagelemente 42, 43 sind derart ausgeführt, dass sie jeweils eine der ersten Position des Zugkraftübertragungsteils 50 zugeordnete erste Anschlagfläche 42a, 43a sowie eine der zweiten Position des Zugkraftübertragungsteils 50 zugeordnete zweite Anschlagfläche 42b, 43b aufweisen. Die jeweiligen Anschlagflächen 42a, 42b; 43a, 43b der Anschlagelemente 42, 43 sind derart ausgeführt, dass in der ersten Position des Zugkraftübertragungsteils 50 der Abstand zwischen den ersten Anschlagflächen 42a, 42b der Anschlagelemente 42, 43 und dem kupplungsebenenseitigen Endbereich des Zugkraftübertragungsteils kleiner ist als der Abstand zwischen den zweiten Anschlagflächen 42b, 43b der Anschlagelemente 42, 43 und dem kupplungsebenenseitigen Endbereich des Zugkraftübertragungsteils 50, wenn das Zugkraftübertragungsteil 50 in seiner zweiten Position vorliegt.

Dies ist beispielsweise dann realisierbar, wenn die Anschlagelemente 42, 43 - wie es in Fig. 9 dargestellt ist - eine im Wesentlichen L-förmige Formgebung aufweisen, wobei der durch die im wagenkastenseitigen Endbereich des Zugkraftübertragungsteils 50 vorgesehene Öffnung 40 laufende Bolzen 41 jeweils am oberen Endbereich eines ersten Schenkels der L-förmigen Anchlagelemente 42, 43 angreift. Dabei entsprechen die zweiten Anschlagflächen 42b, 43b einer Seitenfläche des ersten Schenkels der L-förmigen Anschlagelemente 42, 43 und die ersten Anschlagflächen 42a, 43a einer Seitenfläche des zweiten Schenkels.

Indem durch Betätigung des Griffes 44 (vgl. Fig. 9) die Anschlagelemente 42, 43 derart gedreht werden, dass entweder die ersten Anschlagflächen 42a, 43a oder die zweiten Anschlagflächen 42b, 43b an die zugeordneten Anschlagflächen 16, 17 des Kupplungskopfes 10 anstoßen, wird das Zugkraftübertragungsteil 50 in der Ausnehmung 14 relativ zu den Kupplungklauen 11, 12 in seine erste, kupplungsebenenseitige Position oder in seine zweite, wagenkastenseitige Position versetzt.

Der durch die Öffnung 41 des Zugkraftübertragungsteils 50 laufende Bolzen 41 wird - wie es insbesondere der Darstellung in Fig. 7 entnommen werden kann - in einem Langloch 15 geführt, welches beidseitig in den die Ausnehmung 14 begrenzende Seitenwände des Kupplungskopfes 10 ausgebildet ist.

Nachfolgend wird unter Bezugnahme auf die Darstellungen in den Figuren 3 und 4 die Funktionsweise der erfindungsgemäßen Übergangskupplung beschrieben. Wie bereits zuvor dargelegt, besteht die Übergangskupplung 100 im Wesentlichen aus einem Kupplungskopf der Willison-Bauart sowie dem Zugkraftübertragungsteil 50, an welchem über eine Spindel ein Zugbügel 51 angebracht ist. Das Zugkraftübertragungsteil 50 ist über den Bolzen 41 im Schaft des Kupplungskopfes 10 aufgehängt.

Indem mit Hilfe der Anschlagelemente 42, 43 des Einstellmechanismus die Kuppelstellung "kurz" voreingestellt wird, wird das Zugkraftübertragungsteil 50 in seine zweite, wagenkastenseitige Position versetzt. Über die Spindel kann dann der in dem Zughaken 81 einer Schraubenkupplung 80 aufgenommene Zugbügel 51 bis auf Pufferberührung verspannt werden. Die jeweiligen Anschlagelemente 42, 43 stützen sich an den Anschlagflächen 16, 17 des Kupplungskopfes 10 ab. Zusätzlich ist eine Zugfeder 45 vorgesehen, welche an dem Kupplungskopf 10 einerseits und an einem der Anschlagelemente 42, 43 andererseits derart angereift, dass die Anschlagelemente 42, 43 gegen die Anschlagflächen 16, 17 des Kupplungskopfes 10 vorgespannt werden. Demnach sichert die Zugfeder 45 die Position der Anschlagelemente 42, 43 bei Pufferhub und unterstützt gleichzeitig die Drehbewegung der Anschlagelemente 42, 43 beim Wechsel der Position des Zugkraftübertragungsteils 50.

Um die Kupplung in ihren langgekuppelten Zustand zu überführen (vgl. Figuren 1 und 2), werden die Anschlagelemente 42, 43 durch Drehen mit dem Handgriff 44 (vgl. Fig. 9) um 90° gedreht, so dass die zugehörigen Anschlagflächen 42a, 43a mit den entsprechenden Anschlagflächen 16, 17 des Kupplungskopfes 10 in Eingriff gebracht werden. Das Zugkraftübertragungsteil 50 kann dabei in die Langstellung gezogen werden und dann mit der langgestellten Spindel in den Zughaken 81 eingehängt werden.

Der Einbau des Zugkraftübertragungsteils 50 erfolgt mit dem vormontierten Einstellmechanismus bestehend aus dem Bolzen 41 sowie den beiden Anschlagelementen 42, 43 von unten in den geschlitzten Kupplungskörper. Der Bolzen 41 mit den beiden Anschlagelementen 42, 43 wird vor der Montage durch die als Ausnehmung ausgeführte Öffnung 40 geführt. Anschließend können die seitlichen Zapfen montiert werden, welche der Führung des Zugkraftübertragungsteils 50 und als Drehpunkt für die Anschlagelemente dient.

Die Erfindung ist nicht auf die in den Zeichnungen dargestellte exemplarische Ausführungsform der erfindungsgemäßen Übergangskupplung beschränkt. Vielmehr sind Kombinationen der einzelnen hierin beschriebenen Merkmale denkbar.

## Patentansprüche

1. Übergangskupplung (100) für Schienenfahrzeuge mit einer Mittelpufferkupplung der Willison-Bauart, die einen Kupplungskopf (10) mit zwei stirnseitigen Kupplungsklauen (11, 12) und einem dazwischen angeordneten Kupplungsmaul (14) aufweist, wobei ferner ein Zugkraftübertragungsteil (50) vorgesehen ist zum Übertragen von Zugkräften zwischen der Übergangskupplung (100) und einer mit der Übergangskupplung (100) lösbar verbundenen Schraubenkupplung (80), wobei der Kupplungskopf (10) eine sich in Längsrichtung (L) der Übergangskupplung (100) erstreckende und in dem Kupplungsmaul (13) mündende Ausnehmung (14) aufweist, in welcher das Zugkraftübertragungsteil (50) zwischen einer ersten kupplungsebenenseitigen Position und einer zweiten wagenkastenseitigen Position relativ zu den Kupplungsklauen (11, 12) versetzbar aufgenommen ist und an seinem kupplungsebenenseitigen Endbereich einen in einen Zughaken (81) einer mit der Übergangskupplung (100) zu verbindenden Schraubenkupplung (80) einhängbaren Zugbügel (51) aufweist,
**dadurch gekennzeichnet ,dass**
der Zugbügel (51) und das Zugkraftübertragungsteil (50) miteinander über einen extern manipulierbaren Einstellbereich (52, 53, 54, 55) verbunden sind, über den der Abstand zwischen dem Zugbügel (51) und dem Zugkraftübertragungsteil (50) einstellbar ist,
wobei der extern manipulierbare Einstellbereich (52, 53, 54, 55) eine vorzugsweise manuell oder mit einem elektrischen Stellantrieb betätigbare Spindel mit einer Gewindestange (52) aufweist, wobei die Gewindestange (52) auf ihrer einen Seite ein rechtsdrehendes und auf ihrer anderen Seite ein linksdrehendes Rundgewinde aufweist und einerseits in einer ersten Spindelmutter (54) an dem Zugbügel (51) und andererseits in eine zweite Spindelmutter (55) an dem kupplungsebenenseitigen Endbereich des Zugkraftübertragungsteils (50) eingreift, und
wobei die erste Spindelmutter (54) über einen vorzugsweise horizontal verlaufenden Bolzen (56) gelenkig mit dem Zugbügel (51) verbunden ist, und wobei die zweite Spindelmutter (55) über einen vorzugsweise vertikal verlaufenden Bolzen (57) mit dem Endbereich des Zugkraftübertragungsteils (50) verbunden ist.

2. Übergangskupplung (100) nach Anspruch 1,
wobei zum Einstellen der ersten bzw. zweiten Position des Zugkraftübertragungsteils (50) ein Einstellmechanismus vorgesehen ist, welcher einen sich durch eine vorzugsweise im wagenkastenseitigen Endbereich des Zugkraftübertragungsteils (50) vorgesehene Öffnung (40) erstreckenden Bolzen (41) aufweist, an welchem beidseitig der Öffnung (40) jeweils ein vorzugsweise identisch ausgeführtes Anschlagelement (42, 43) befestigt ist, wobei in der ersten und zweiten Position des Zugkraftübertragungsteils (50) sich die an dem Bolzen (41) beidseitig der Öffnung (40) befestigten Anschlagelemente (42, 43) an dem Kupplungskopf (10) abstützen.

3. Übergangskupplung (100) nach Anspruch 2,
wobei der Kupplungskopf (10) beidseitig in seinen die Ausnehmung (14) begrenzenden Seitenwänden jeweils ein sich in Längsrichtung (L) der Übergangskupplung (100) erstreckendes Langloch (15) aufweist, in welchem jeweils einer der beiden Endbereiche des Bolzens (41) aufgenommen ist.

4. Übergangskupplung (100) nach Anspruch 3,
wobei das Zugkraftübertragungsteil (50) zusammen mit dem daran befestigten Zugbügel (51) um den Bolzen (41) in einer vertikalen Ebene aus der Ausnehmung (14) heraus schwenkbar ist.

5. Übergangskupplung (100) nach einem der Ansprüche 2 bis 4,
wobei der Kupplungskopf (10) für jedes Anschlagelement (42, 43) eine zugehörige Anschlagfläche (16, 17) aufweist, und wobei jedes Anschlagelement (42, 43) eine der ersten Position des Zugkraftübertragungsteils (50) zugeordnete erste Anschlagfläche (42a, 43a) und eine der zweiten Position des Zugkraftübertragungsteils (50) zugeordnete zweite Anschlagfläche (42b, 43b) aufweist, wobei zum Einstellen der ersten Position des Zugkraftübertragungsteils (50) sich die ersten Anschlagflächen (42a, 43a) der Anschlagelemente (42, 43) an der zugehörigen Anschlagfläche (16, 17) des Kupplungskopfes (10) abstützen und einen Anschlag bilden, und wobei zum Einstellen der zweiten Position des Zugkraftübertragungsteils (50) sich die zweiten Anschlagflächen (42b, 43b) der Anschlagelemente (42, 43) an der zugehörigen Anschlagfläche (16, 17) des Kupplungskopfes (10) abstützen und einen Anschlag bilden.

6. Übergangskupplung (100) nach Anspruch 5,
wobei die Anschlagflächen (16, 17) des Kupplungskopfes (10) in Richtung Wagenkasten zeigen, und wobei beim Übertragen von Zugkräften zwischen der Übergangskupplung (100) und einer mit der Übergangskupplung (100) lösbar verbundenen Schraubenkupplung (80) die Kräfte über das Zugkraftübertragungsteil (50), den Bolzen (41) und die beidseitig daran befestigten Anschlagelemente (42, 43) laufen und in die Anschlagflächen (16, 17) des Kupplungskopfes (10) eingeleitet werden.

7. Übergangskupplung (100) nach Anspruch 5 oder 6,
wobei der Bolzen (41) zusammen mit den beidseitig daran befestigten Anschlagelementen (42, 43) um die durch den Bolzen (41) definierte Horizontalachse drehbar ist, wobei zum Einstellen der ersten Position des Zugkraftübertragungsteils (50) der Bolzen (41) mit den beidseitig daran befestigten Anschlagelementen (42, 43) so gedreht wird, dass die ersten Anschlagflächen (42a, 43a) der Anschlagelemente (42, 43) in Richtung der Anschlagflächen (16, 17) des Kupplungskopfes (10) zeigen, und wobei zum Einstellen der zweiten Position des Zugkraftübertragungsteils (50) der Bolzen (41) mit den beidseitig daran befestigten Anschlagelementen (42, 43) so gedreht wird, dass die zweiten Anschlagflächen (42b, 43b) der Anschlagelemente (42, 43) in Richtung der Anschlagflächen (16, 17) des Kupplungskopfes (10) zeigen.

8. Übergangskupplung (100) nach einem der Ansprüche 5 bis 7,
wobei in der ersten Position des Zugkraftübertragungsteils (50) der Abstand zwischen den ersten Anschlagflächen (42a, 43a) der Anschlagelemente (42, 43) und dem kupplungsebenenseitigen Endbereich des Zugkraftübertragungsteils (50) kleiner ist als der Abstand zwischen den zweiten Anschlagflächen (42b, 43b) der Anschlagelemente (42, 43) und dem kupplungsebenenseitigen Endbereich des Zugkraftübertragungsteils (50), wenn dieses in seiner zweiten Position vorliegt.

9. Übergangskupplung (100) nach einem der Ansprüche 5 bis 8,
wobei die Anschlagelemente (42, 43) jeweils eine im Wesentlichen L-förmige Formgebung aufweisen, wobei der durch das Langloch (15) laufende Bolzen (41) jeweils am oberen Endbereich eines ersten Schenkels der L-förmigen Anschlagelemente (42, 43) angreift, und wobei die zweiten Anschlagflächen (42b, 43b) einer Seitenfläche der ersten Schenkel und die ersten Anschlagflächen (42a, 43a) einer Seitenfläche der zweiten Schenkel entsprechen.

10. Übergangskupplung (100) nach einem der Ansprüche 5 bis 8,
wobei die Anschlagelemente (42, 43) jeweils eine im Wesentlichen I-förmige Formgebung aufweisen, wobei der durch das Langloch (15) laufende Bolzen (41) jeweils am oberen Endbereich der I-förmigen Anschlagelemente (42, 43) angreift, und wobei die zweite Anschlagflächen (42b, 43b) einer Seitenfläche der I-förmigen Anschlagelemente (42, 43) und die ersten Anschlagflächen (42a, 43a) einer Stirnfläche der I-förmigen Anschlagelemente (42, 43) entsprechen.

11. Übergangskupplung (100) nach einem der Ansprüche 2 bis 10,
wobei die vorzugsweise im wagenkastenseitigen Endbereich des Zugkraftübertragungsteils vorgesehene Öffnung (40) als Ausnehmung ausgeführt ist, welche eine Kontur aufweist, die es gestattet, dass der Bolzen (41) mit den beidseitig daran befestigten Anschlagelementen (42, 43) in der Öffnung (40) eingesetzt werden kann.

12. Übergangskupplung (100) nach einem der Ansprüche 2 bis 11,
wobei an zumindest einem Anschlagelement (42, 43) eine Betätigungseinrichtung (44), insbesondere ein manuell betätigbarer Griff vorgesehen ist zum Verdrehen der Anschlagelemente (42, 43) um die durch den Bolzen (41) vorgegebene Drehachse.

13. Übergangskupplung (100) nach einem der Ansprüche 2 bis 12,
wobei ferner mindestens eine Zugfeder (45) vorgesehen ist, welche an dem Kupplungskopf (10) einerseits und an einem der Anschlagelemente (42, 43) andererseits derart angreift, dass die Anschlagelemente (42, 43) gegen die Anschlagflächen (16, 17) des Kupplungskopfes (10) vorgespannt sind.

## Claims

1. A transitional coupling (100) for railway vehicles having a central buffer coupling of the Willison type comprising a coupler head (10) with two frontal coupling claws (11, 12) and a coupling jaw (14) arranged therebetween, wherein a driving power transmission part (50) is further provided to transmit tractive forces between the transitional coupling (100) and a screw coupling (80) releaseably coupled to the transitional coupling (100), wherein the coupler head (10) comprises a recess (14) extending in the longitudinal direction (L) of the transitional coupling (100) to the coupling jaw (13) in which the driving power transmission part (50) is displaceably accommodated relative to the coupling claws (11, 12) between a first coupling plane-side position and a second car body-side position and which comprises a pull bow (51) on its coupling plane-side end region able to hook into a drawhook (81) of a screw coupling (80) to be coupled to the transitional coupling (100),
**characterized in that**
the pull bow (51) and the driving power transmission part (50) are connected together via an externally manipulatable adjustment range (52, 53, 54, 55) by means of which the spacing between the pull bow (51) and the driving power transmission part (50) can be adjusted,
wherein the externally manipulatable adjustment range (52, 53, 54, 55) comprises a preferably manually operated spindle, or a spindle operated by an electrical actuator, having a threaded rod (52), wherein the threaded rod (52) exhibits a clockwise rotating screw thread on its one side and a counter-clockwise rotating screw thread on its other side and engages in a first spindle nut (54) on the pull bow (51) on the one hand and in a second spindle nut (55) on the coupling plane-side end region of the driving power transmission part (50) on the other, and wherein the first spindle nut (54) is articulated to the pull bow (51) by means of a preferably horizontally extending bolt (56), and wherein the second spindle nut (55) is connected to the end region of the driving power transmission part (50) by means of a preferably vertically extending bolt (57).

2. The transitional coupling (100) according to claim 1,
wherein an adjusting mechanism is provided to respectively set the first or second position of the driving power transmission part (50) which comprises a bolt (41) extending through an opening (40) provided preferably in the car body-side end region of the driving power transmission part (50) to which preferably identically configured stop elements (42, 43) are affixed at both sides of the opening (4) respectively, wherein the stop elements (42, 43) affixed to the bolt (41) on both sides of the opening (40) are supported on the coupler head (10) in the first and the second position of the driving power transmission part (50).

3. The transitional coupling (100) according to claim 2,
wherein the coupler head (10) exhibits an elongated hole (15) on both sides of its side walls limiting the recess (14) extending in the longitudinal direction (L) of the transitional coupling (100) in which one of the two end regions of the bolt (41) is respectively received.

4. The transitional coupling (100) according to claim 3,
wherein the driving power transmission part (50) together with its affixed pull bow (51) is outwardly pivotable from the recess (14) in a vertical plane about the bolt (41).

5. The transitional coupling (100) according to any one of claims 2 to 4,
wherein the coupler head (10) comprises an associated stop surface (16, 17) for each stop element (42, 43), and wherein each stop element (42, 43) exhibits a first stop surface (42a, 43a) associated with the first position of the driving power transmission part (50) and a second stop surface (42b, 43b) associated with the second position of the driving power transmission part (50), wherein to set the first position of the driving power transmission part (50), the first stop surfaces (42a, 43a) of stop elements (42, 43) are supported on the associated stop surfaces (16, 17) of the coupler head (10), forming an arrester, and wherein to set the second position of the driving power transmission part (50), the second stop surfaces (42b, 43b) of the stop elements (42, 43) are supported on the corresponding stop surfaces (16, 17) of the coupler head (10), forming an arrester.

6. The transitional coupling (100) according to claim 5,
wherein the stop surfaces (16, 17) of the coupler head (10) face the car body, and wherein when tractive force is transmitted between the transitional coupling (100) and a screw coupling (80) releasably coupled to the transitional coupling (100), the force runs through the driving power transmission part (50), the bolt (41) and the stop elements (42, 43) affixed to the bolt on both sides and is introduced into the stop surfaces (16, 17) of the coupler head (10).

7. The transitional coupling (100) according to claim 5 or 6,
wherein the bolt (41) extending together with the stop elements (42, 43) affixed on both sides thereof is pivotable about a horizontal axis defined by said bolt (41), wherein to set the first position of the driving power transmission part (50), the bolt (41) with the stop elements (42, 43) affixed to both sides thereof is rotated such that the first stop surfaces (42a, 43a) of the stop elements (42, 43) face the stop surfaces (16, 17) on the coupler head (10), and wherein to set the second position of the driving power transmission part (50), the bolt with the stop elements (42, 43) affixed to both sides thereof is rotated such that the second stop surfaces (42b, 43b) of the stop elements (42, 43) face the stop surfaces (16, 17) on the coupler head (10).

8. The transitional coupling (100) according to any one of claims 5 to 7,
wherein the spacing between the first stop surfaces (42a, 43a) of the stop elements (42, 43) and the coupling plane-side end region of the driving power transmission part (50) in the first position of said driving power transmission part (50) is smaller than the spacing between the second stop surfaces (42b, 43b) of the stop elements (42, 43) and the coupling plane-side end region of the driving power transmission part (50) when said driving power transmission part is in its second position.

9. The transitional coupling (100) according to any one of claims 5 to 8,
wherein the stop elements (42, 43) are respectively of substantially L-shaped form, wherein the bolt (41) extending through the elongated hole (15) respectively engages with the upper end region of a first limb of the L-shaped stop elements (42, 43), and wherein the second stop surfaces (42b, 43b) conform to a side surface of the first limb and the first stop surfaces (42a, 43a) conform to a side surface of the second limb.

10. The transitional coupling (100) according to any one of claims 5 to 8,
wherein the stop elements (42, 43) are respectively of substantially I-shaped form, wherein the bolt (41) extending through the elongated hole (15) respectively engages with the upper end region of the I-shaped stop elements (42, 43), and wherein the second stop surfaces (42b, 43b) conform to a side surface of the I-shaped stop elements (42, 43) and the first stop surfaces (42a, 43a) conform to a frontal area of the I-shaped stop elements (42, 43).

11. The transitional coupling (100) according to any one of claims 2 to 10,
wherein the opening (40) provided preferably in the car body-side end region of the driving power transmission part is configured as a recess having a contour which allows the bolt (41) with the two stop elements (42, 43) affixed thereto to be inserted into said opening (40).

12. The transitional coupling (100) according to any one of claims 2 to 11,
wherein at least one stop element (42, 43) is provided with an actuating device (44), in particular a manually operable grip, in order to rotate the stop elements (42, 43) about the rotational axis allowed by the bolt (41).

13. The transitional coupling (100) according to any one of claims 2 to 12,
wherein at least one tension spring (45) which engages with the coupler head (10) on the one hand and with one of the stop elements (42, 43) on the other is provided such that the stop elements (42, 43) are pretensioned against the stop surfaces (16, 17) of the coupler head (10).

## Revendications

1. Attelage de transition (100) pour véhicules ferroviaires avec un attelage à tampon central de type Willison, qui comprend une tête d'attelage (10) avec deux griffes d'attelage frontales (11, 12) et une embouchure d'attelage (14) agencée entre celles-ci, dans lequel est en outre prévue une partie de transmission de force de traction (50) pour la transmission de forces de traction entre l'attelage de transition (100) et un attelage à vis (80) relié de manière détachable à l'attelage de transition (100), dans lequel la tête d'attelage (10) comprend un évidement (14) qui s'étend en direction longitudinale (L) de l'attelage de transition (100) et qui débouche dans l'embouchure d'attelage (13), évidement dans lequel est reçue la partie de transmission de force de traction (50) avec possibilité de déplacement entre une première position, du côté du plan de l'attelage, et une seconde position, du côté de la caisse de wagon, par rapport aux griffes d'attelage (11, 12) et qui comprend au niveau de sa région terminale, du côté du plan de l'attelage, un étrier de traction (51) à accrocher dans un crochet de traction (81) d'un attelage à vis (80) à relier à l'attelage de transition (100),
**caractérisé en ce que**
l'étrier de traction (51) et la partie de transmission de force de traction (50) sont reliés l'un à l'autre via une zone de réglage (52, 53, 54, 55) capable d'être manipulée de l'extérieur, via laquelle la distance entre l'étrier de traction (51) et la partie de transmission de force de traction (50) réglable,
dans lequel la zone de réglage (52, 53, 54, 55) capable d'être manipulée de l'extérieur comprend une broche, actionnée par voie manuelle ou au moyen d'un servomoteur électrique, avec une tige filetée (52), telle que la tige filetée (52) présente d'un côté un filetage à profil rond tournant à droite et de l'autre côté un filetage à profil rond tournant à gauche, et s'engage d'une part dans un premier écrou à broche (54) sur l'étrier de traction (51) et d'autre part dans un second écrou à broche (55) au niveau de la zone terminale, du côté du plan de l'attelage, de la partie de transmission de force de traction (50), et
le premier écrou à broche (54) est relié, via un goujon (56) s'étendant de préférence horizontalement, de façon articulée avec l'étrier de
traction (51), et le second écrou à broche (55) est relié, via un goujon (57) s'étendant de préférence verticalement, avec la zone terminale de la partie de transmission de force de traction (50).

2. Attelage de transition (100) selon la revendication 1,
dans lequel pour régler la première ou la seconde position de la partie de transmission de force de traction (50) il est prévu un mécanisme de réglage qui comprend un goujon (41) s'étendant à travers une ouverture (40) prévue de préférence dans la zone terminale, du côté de la caisse de wagon, de la partie de transmission de force de traction (50), goujon sur lequel sont fixés, des deux côtés de l'ouverture (40), des éléments de butée respectifs (42, 43), réalisés de préférence identiques, tels que dans la première et dans la seconde position de la partie de transmission de force de traction (50), les éléments de butée (42, 43) qui sont fixés sur le goujon (41) des deux côtés de l'ouverture (40) sont soutenus sur la tête d'attelage (10).

3. Attelage de transition (100) selon la revendication 2,
dans lequel la tête d'attelage (10) comporte, sur les deux côtés dans ses parois latérales qui délimitent l'évidement (14), un trou oblong respectif (15) qui s'étend en direction longitudinale (L) de l'attelage de transition (100) et dans lequel est reçue respectivement l'une des deux zones terminales du goujon (41).

4. Attelage de transition (100) selon la revendication 3,
dans lequel la partie de transmission de force de traction (50) est capable de pivoter, conjointement avec l'étrier de traction (51) fixé sur elle-même, autour du goujon (41) dans un plan vertical en sortant de l'évidement (14).

5. Attelage de transition (100) selon l'une des revendications 2 à 4,
dans lequel la tête d'attelage (10) comporte, pour chaque élément de butée (42, 43), une surface de butée associée (16, 17), et chaque élément de butée (42, 43) comporte une première surface de butée (42a, 43a) associée à la première position de la partie de transmission de force de traction (50), et une seconde surface de butée (42b, 43b) associée à la seconde position de la partie de transmission de force de traction, et pour régler la première position de la partie de transmission de force de traction (50), les premières surfaces de butée (42a, 43a) des éléments de butée (42, 43) s'appuient contre la surface de butée associée (16, 17) de la tête d'attelage (10) et forment une butée, et pour régler la seconde position de la partie de transmission de force de traction (50), les deux surfaces de butée (42b, 43b) des éléments de butée (42, 43) s'appuient contre la surface de butée associée (16, 17) de la tête d'attelage (10) et forment une butée.

6. Attelage de transition (100) selon la revendication 5,
dans lequel les surfaces de butée (16, 17) de la tête d'attelage (10) sont orientées en direction de la caisse de wagon, et lors de la transmission de forces de traction entre l'attelage de transition (100) et un attelage à vis (80) relié de façon détachable à l'attelage de transition (100), les forces passent via la partie de transmission de force de traction (50), le goujon (41), et les éléments de butée (42, 43) fixés sur celui-ci sur les deux côtés, et sont injectées dans les surfaces de butée (16, 17) de la tête d'attelage (10).

7. Attelage de transition (100) selon la revendication 5 ou 6,
dans lequel le goujon (41) est capable de tourner, conjointement avec les deux éléments de butée (42, 43) fixés sur celui-ci sur les deux côtés, autour de l'axe horizontal défini par les goujons (41), dans lequel pour régler la première position de la partie de transmission de force de traction (50), le goujon (41) est tourné, avec les deux éléments de butée (42, 43) fixés sur celui-ci sur les deux côtés, de telle façon que les premières surfaces de butée (42a, 43a) des éléments de butée (42, 43) sont orientées en direction des surfaces de butée (16, 17) de la tête d'attelage (10), et pour régler la seconde position de la partie de transmission de force de traction (50), le goujon (41) est tourné, avec les éléments de butée (42, 43) fixés sur celui-ci sur les deux côtés, de telle façon que les secondes surfaces de butée (42b, 43b) des éléments de butée (42, 43) sont orientées en direction des surfaces de butée (16, 17) de la tête d'attelage (10).

8. Attelage de transition (100) selon l'une des revendications 5 à 7, dans lequel dans la première position de la partie de transmission de force de traction (50) la distance entre les premières surfaces de butée (42a, 43a) des éléments de butée (42, 43) et la zone terminale, du côté du plan de l'attelage, de la partie de transmission de force de traction (50) est inférieure à la distance entre les secondes surfaces de butée (42b, 43b) des éléments de butée (42, 43) et la zone terminale, du côté du plan de l'attelage, de la partie de transmission de force de traction (50), quand celle-ci se présente dans sa seconde position.

9. Attelage de transition (100) selon l'une des revendications 5 à 8, dans lequel les éléments de butée (42, 43) présentent chacun une conformation essentiellement en forme de L, le goujon (41) passant à travers le trou oblong (15) attaquant respectivement la zone terminale supérieure d'un premier bras des éléments de butée (42, 43) en forme de L, et les secondes surfaces de butée (42b, 43b) correspondent à une surface latérale du premier bras, et les premières surfaces de butée (42a, 43a) correspondent à une surface latérale du second bras.

10. Attelage de transition (100) selon l'une des revendications 5 à 8, dans lequel les éléments de butée (42, 43) présentent chacun une conformation essentiellement en forme de I, le goujon (41) passant à travers le trou oblong (15) attaquant respectivement la zone terminale supérieure des éléments de butée (42, 43) en forme de I, et les secondes surfaces de butée (42b, 43b) correspondent à une surface latérale des éléments de butée (42, 43) en forme de I, et les premières surfaces de butée (42a, 43a) correspondent à une surface latérale des éléments de butée (42, 43) en forme de I.

11. Attelage de transition (100) selon l'une des revendications 2 à 10, dans lequel l'ouverture (40) prévue de préférence dans la zone terminale, du côté de la caisse de wagon, de la partie de transmission de force de traction, est réalisée sous la forme d'un évidement qui présente un contour permettant de mettre en place le goujon (41) dans l'ouverture (40) avec les éléments de butée (42, 43) fixés sur celui-ci des deux côtés.

12. Attelage de transition (100) selon l'une des revendications 2 à 11, dans lequel est prévu un dispositif d'actionnement (44), en particulier une poignée à actionnement manuel, sur au moins un élément de butée (42, 43), pour faire tourner les éléments de butée (42, 43) autour de l'axe de rotation défini par le goujon (41).

13. Attelage de transition (100) selon l'une des revendications 2 à 12, dans lequel est en outre prévu au moins un ressort de traction (45) qui attaque d'une part la tête d'attelage (10) et d'autre part l'un des éléments de butée (42, 43) de telle façon que les éléments de butée (42, 43) sont précontraints contre les surfaces de butée (16, 17) de la tête d'attelage (10).
